# FASCICULE DE BREVET EUROPEEN

(11) **EP 2 022 037 B1**
(45) Date de publication et mention de la délivrance du brevet: **19.01.2011**
(21) Numéro de dépôt: 07729494.0
(22) Date de dépôt: 24.05.2007
(51) Int. Cl.: G09G 3/34

(54) **PROCEDE D'AFFICHAGE SEQUENTIEL COULEUR PAR MODULATION DE DUREE**
VERFAHREN ZUR SEQUENTIELLEN FARBANZEIGE DURCH MODULATION VON IMPULSEN
METHODS FOR SEQUENTIAL COLOR DISPLAY BY MODULATION OF PULSES

(30) Priorité: 30.05.2006 FR 0604798
(43) Date de publication de la demande: 11.02.2009
(73) Titulaire: Thomson Licensing, 92130 Issy-les-Moulineaux (FR)
(72) Inventeur: MORVAN, Patrick, 35890 Laille (FR); KERVEC, Jonathan, 35380 Paimpont (FR); THOLLOT, Julien, 35830 Betton (FR)
(74) Mandataire: Browaeys, Jean-Philippe
(86) Numéro de dépôt international: PCT/EP2007/055065
(87) Numéro de publication internationale: WO 2007/137994

(56) Documents cités:
- EP-A- 1 434 194
- EP-A- 1 521 480
- EP-A- 1 717 791
- EP-A1- 1 054 380
- US-A1- 2001 026 261
- US-A1- 2004 217 932
- US-B1- 6 570 554
- US-B1- 6 573 882

## Description

L'invention concerne un procédé d'affichage d'une séquence d'images en couleur à l'aide d'un imageur doté d'un réseau bidimensionnel de pixels activables ; chacune des images est décomposable en au moins une série d'au moins trois images primaires de différentes couleurs primaires ; pour l'affichage d'une image en couleur quelconque de cette séquence, on affiche successivement les pixels des trois images primaires de cette série par modulation de la durée d'activation desdits pixels correspondant de l'imageur. Les documents US6392656, US6972736 et US6756956 décrivent un tel procédé.

Dans ce procédé, le début de l'activation des pixels de chaque image primaire intervient généralement au début de l'affichage de cette image ; l'écart temporel qui est alors généré entre l'affichage de ces images primaires génère des défauts de rupture de couleur (« color break-up » en langue anglaise).

Un but de l'invention est de limiter ce type de défaut.

A cet effet, l'invention a pour objet un procédé d'affichage d'une séquence d'images en couleur à l'aide d'un imageur doté d'un réseau bidimensionnel de pixels activables, dans lequel, pour l'affichage d'au moins une image en couleur de ladite séquence, ladite image étant décomposée en au moins une série d'au moins trois images primaires successives de couleurs primaires différentes, on affiche successivement les pixels desdites trois images primaires de l'au moins une série par modulation de la durée d'activation desdits pixels correspondant de l'imageur, procédé dans lequel, pour chaque série ayant une durée T_{R}, si l'on définit, pour chaque pixel Pᵢⱼ de ladite image couleur :
- d_{1-Pij}, d_{2-Pij}, d_{3-Pij} comme les durées d'activation dudit pixel pour l'affichage, respectivement, de la première, de la deuxième et de la troisième image primaire de ladite série,
- d_{Off-12-Pij} comme l'intervalle de temps entre la fin t_{Off-1-Pij} de l'activation dudit pixel Pᵢⱼ pour afficher ladite première image primaire de ladite série et le début t_{On-2-Pij} de l'activation du même pixel Pᵢⱼ pour afficher ladite deuxième image primaire de la même série,
- d_{Off-23-Pij} comme l'intervalle de temps entre la fin t_{Off-2-Pij} de l'activation dudit pixel Pᵢⱼ pour afficher ladite deuxième image primaire de ladite série et le début t_{On-3-Pij} de l'activation du même pixel Pᵢⱼ pour afficher ladite troisième image primaire de la même série,
   > on a, quel que soit ledit pixel Pᵢⱼ de l'imageur et pour chaque série, la relation : $\left({d}_{Off - 12 - Pij}+{d}_{Off - 23 - Pij}\right) < \left[{T}_{R}-\left({d}_{1 - Pij}+{d}_{2 - Pij}+{d}_{3 - Pij}\right)\right] / 2.$

Avantageusement, ladite relation est applicable pour chacune des images à afficher de ladite séquence. Dans le cas où les images de la séquence vidéo sont décomposées une pluralité de séries d'au moins trois images primaires successives, l'invention s'applique à chacune de ces séries ; les séries peuvent avoir des durées identiques ou différentes.

L'affichage d'une image de cette séquence est obtenu par l'affichage successif de trois sous-trames de couleurs primaires différentes, généralement rouge, verte et bleue. Dans l'art antérieur, les phases d'activation des pixels sont généralement positionnées de la même façon quelle que soit l'image primaire à afficher, soit par exemple en début de sous-trame ou en milieu de sous-trame ; le positionnement identique des phases d'activation implique la relation suivante : (d_{Off-12-Pij} + d_{Off-23-Pij}) ≥ [T_{R} - (d_{1-Pij} + d₂-_{Pij} + d_{3-Pij})]/2. Selon l'invention, afin de réduire les défauts de rupture de couleurs, on resserre la distribution des phases d'activation des pixels dans trois sous-trames successives d'une même série par rapport à l'art antérieur : on décale les périodes d'activation des pixels de la première image primaire vers la fin de la sous-trame de cette première image, et, lors de la sous-trame de la troisième image primaire, on décale les périodes d'activation des pixels de cette troisième image primaire vers le début de la sous-trame de cette troisième image. On diminue ainsi avantageusement les défauts de rupture de couleur (« color break-up » en langue anglaise) à l'affichage de la séquence vidéo.

A noter que, dans le document US6570554 :
- l'affichage des pixels n'est pas réalisé par modulation de la durée d'activation de ces pixels comme dans l'invention, mais par modulation de l'amplitude du rétro-éclairage (« backlight ») ;
- les périodes « noires » d_{Off-12-Pij}, d_{Off-23-Pij} entre l'activation d'un même pixel d'images primaires différentes d'une même série (c'est-à-dire d'une même trame) sont identiques (voir les distances d_{Off-12-Pij} entre R et G successifs d'une part, et d_{Off-23-Pij} entre G et B successifs d'autre part, sur les figures 4C,10C, 12C) ;
- les périodes noires en fin de trame sur les figures 10C, 12C ne correspondent pas à une intervalle de temps entre la fin de l'activation d'un pixel pour afficher une image primaire et le début de l'activation du même pixel pour afficher une autre image primaire de la même série (ou même trame), mais d'une autre série (ou autre trame).

A noter également que le terme « activation de pixel » induit ici l'émission de ce pixel (en amont d'une cellule à cristaux liquides par exemple) et ne saurait, comme dans US6570554, désigner l'activation du rétro-éclairage d'une cellule à cristaux liquides.

De préférence, si T_{S2} est la durée maximum admissible d'activation des pixels dudit imageur pendant l'affichage de la deuxième image primaire, on a, quel que soit ledit pixel Pᵢⱼ, la relation : (d_{Off-12-Pij} + d_{Off-23-Pij}+ d_{2-Pij}) ≤ T _{S2} ; avantageusement, ladite relation est applicable pour chacune des images à afficher de ladite séquence.

Selon cette variante avantageuse, lors de la sous-trame de la première image primaire, toutes les impulsions d'activation des pixels se terminent de préférence toutes à la fin de cette sous-trame, et lors de la sous-trame de la troisième image primaire, toutes les impulsions d'activation des pixels commencent de préférence toutes au début de cette sous-trame. On diminue ainsi encore plus significativement les défauts de rupture de couleur (« color break-up » en langue anglaise) à l'affichage de la séquence vidéo.

Selon une première variante préférentielle, on a en outre la relation : d_{Off-12-Pij} = d_{Off-23-Pij} ; cette relation s'applique alors à chaque pixel Pij des images en couleur de ladite séquence, pour chaque série d'au moins trois images primaires destinée à afficher chacune de ces images. Cette relation implique que, pour chaque série, les phases d'activation des pixels pour l'affichage de la deuxième image primaire sont centrées par rapport aux phases d'activation des pixels pour l'affichage de la première et de la troisième image primaire de cette série.

Selon une autre variante préférentielle, on a en outre la relation : d_{Off-12-Pij} = 0 et/ou d_{Off-23-Pij} = 0 ; cette relation s'applique alors à chaque pixel Pij des images en couleur de ladite séquence, pour chaque série d'au moins trois images primaires destinée à afficher chacune de ces images. Cette relation implique que, pour chaque série, les phases d'activation des pixels pour l'affichage de la deuxième image primaire sont accolées à la phase d'activation des pixels pour l'affichage de la première ou de la troisième image primaire de cette série.

De préférence, la couleur primaire associée à ladite deuxième image primaire est de teinte verte ; les autres couleurs primaires, celle de la première image et celle de la deuxième image, sont de préférence rouge et bleue ; ainsi, selon l'invention, ce sont les sous-trames rouge et bleue qui se rapprochent de la sous-trame verte, pour diminuer, notamment, les défaut de rupture de couleur. L'invention a également pour objet un système d'affichage d'images comprenant un imageur matriciel doté d'un réseau bidimensionnel de pixels activables et des moyens d'activation desdits pixels qui sont adaptés pour appliquer le procédé selon l'invention.

De préférence, les pixels activables dudit imageur sont formés par des valves électro-optiques, et le système comprend en outre des moyens pour éclairer successivement ledit imageur par chaque couleur primaire. Pour l'affichage de chaque image primaire, l'imageur est alors éclairé par la couleur primaire correspondante provenant des moyens d'éclairement. La durée d'éclairement de chaque couleur primaire est alors la durée maximum admissible d'activation des pixels de l'imageur pendant l'affichage de l'image primaire correspondant à cette couleur primaire.

De préférence, lesdits moyens d'éclairement comprennent une source lumineuse émettant dans lesdites trois couleurs primaires, des moyens optiques pour diriger la lumière émise par cette source sur le réseau de valves électro-optiques dudit imageur et une roue colorée qui est interposée sur le trajet de cette lumière entre ladite source et ledit imageur et qui comprend des segments de filtres colorés, chaque filtre étant adapté pour transmettre une des différentes couleurs primaires émises par la source. La rotation de la roue colorée permet ainsi d'éclairer successivement l'imageur par chaque couleur primaire.

De préférence, le système comprend un objectif de projection adapté et positionné pour réaliser l'image dudit imageur sur une zone de projection. Cette zone de projection est généralement formée par un écran de projection qui, optionnellement, peut être intégré au système (cas des rétro-projecteurs). L'invention sera mieux comprise à la lecture de la description qui va suivre, donnée à titre d'exemple non limitatif, et en référence aux figures annexées sur lesquelles :
- la figure 1 illustre schématiquement un mode de réalisation d'un système d'affichage d'images permettant d'utiliser le procédé selon l'invention ;
- la figure 2 représente un circuit de commande de pixel de l'imageur du système d'affichage d'images de la figure 1 ;
- la figure 3 représente la roue colorée du système d'affichage d'images de la figure 1 et le découpage de la durée T_{F} d'une trame d'image en deux périodes T_{R} de rotation de cette roue, elles-mêmes subdivisées en trois phases 1, 2 et 3 d'illumination par différentes couleurs primaires, de durées respectives T_{S1}, T_{S2} et T_{S3} ;
- la figure 4 représente, pour un même pixel d'une image couleur à afficher par un premier mode de mise en oeuvre du procédé selon l'invention, les chronogrammes suivants : signal vidéo V_{VIDEO} et signal de référence V_{RAMP}, tension V_{MIR} appliquée à l'électrode inférieure de la valve optique correspondant à ce pixel, tension V_{ITO} appliquée à l'électrode supérieure de cette même valve optique, différence de potentiel entre les électrodes de cette valve, échelonnement des phases d'activation de cette valve qui en résulte, et échelonnement des phases d'illumination de cette valve conformément à la figure 3 ;
- les figures 5 et 6 représentent les mêmes chronogrammes, pour un même pixel d'une image couleur à afficher respectivement par un deuxième et un troisième mode de mise en oeuvre du procédé selon l'invention.

Les figures représentant des chronogrammes ne prennent pas en compte d'échelle de valeurs afin de mieux faire apparaître certains détails qui n'apparaîtraient pas clairement si les proportions avaient été respectées.

On va maintenant décrire, en référence à la figure 1, un mode de réalisation du système d'affichage d'images selon l'invention ; ce système comprend :
- un imageur matriciel 1 comprenant un réseau bidimensionnel de pixels activables Pᵢⱼ, ici des valves à cristaux liquides ; ces pixels sont répartis en colonnes i et en lignes j ; comme illustré à la figure 2, chaque valve comprend une cellule à cristaux liquides LC intercalée entre une électrode supérieure transparente en ITO et une électrode inférieure réfléchissante MIR ; l'électrode supérieure transparente est commune à toutes les valves de l'imageur ;
- des moyens d'illumination de cet imageur comprenant une source lumineuse 2 alimentée par une alimentation électrique 8 et émettant dans trois couleurs primaires répertoriées C1 pour la couleur rouge, C2 pour la couleur verte et C3 pour la couleur bleue, des moyens optiques non représentés adaptés pour diriger la lumière émise par cette source sur le réseau de valves à cristaux liquides de l'imageur 1, et une roue colorée 3 interposée sur le trajet du faisceau de la source éclairant l'imageur ; la roue colorée 3 comprend trois segments S₁, S₂, S₃ de filtres colorés laissant passer respectivement la première (rouge), la deuxième (verte) et la troisième (bleue) couleur primaire d'émission de la source 2 ; cette roue colorée est entraînée par un moteur 7 de manière à pouvoir éclairer successivement l'imageur 3 par chaque couleur primaire lors d'une rotation de cette roue ; la période de rotation de cette roue est nommée T_{R} ;
- un objectif de projection 4 adapté et positionné pour réaliser l'image de l'imageur 1 sur une zone de projection non représentée ;
- des moyens de contrôle du système 5 qui, associés à des moyens d'activation de chaque valve optique Cᵢⱼ représentés à la figure 2, permettent de contrôler l'activation des pixels Pᵢⱼ de l'imageur, de la source lumineuse 2 via son alimentation 8, et la rotation de la roue colorée 3 via son moteur d'entraînement 7;
- une interface d'entrée 6 apte à recevoir des signaux vidéo représentatifs des images d'une séquence vidéo, et à décomposer chaque image en deux séries de trois images primaires, une première image primaire de couleur rouge, une deuxième image primaire de couleur verte, et une troisième image de couleur bleue.

Les largeurs angulaires des segment S₁, S₂, S₃ de filtre coloré de la roue colorée 3 sont de préférence adaptées d'une manière connue en elle-même pour que, lors de chaque rotation de cette roue, les durées d'éclairement T_{S1,} T_{S2}, T_{S3} de l'imageur dans chaque couleur primaire soient adaptées pour que la fusion des éclairements qui en résulte forme une teinte blanche ; cette teinte blanche correspond généralement à une température de couleur cible.; cette disposition permet avantageusement de tirer le meilleur parti du flux lumineux émis par la source 2 ; par commodité, on a choisi ici T_{S1} = T_{S2} = T_{S3}.

En référence à la figure 2, l'imageur matriciel 1 comprend en outre un réseau de circuits de commande, formant ainsi ce qu'on appelle une matrice active ; chaque circuit est destiné à la commande d'un pixel ; chaque circuit Cᵢⱼ qui commande un pixel Pᵢⱼ comprend :
- deux mémoires MA, MB adaptées pour stocker une donnée vidéo V_{vidéo} représentative du pixel correspondant d'une image primaire à afficher ;
- un multiplexeur MUX relié aux deux mémoires MA, MB, qui est adapté pour sélectionner le contenu de l'une ou de l'autre mémoire ;
- un comparateur COMP relié à la sortie du multiplexeur MUX et à une entrée de référence RAMP du circuit, adapté pour comparer le contenu V_{vidéo} de la mémoire sélectionnée par le multiplexeur MUX et le signal V_{RAMP} appliqué sur l'entrée de référence RAMP, de manière à délivrer un signal de sortie V_{MIR} de valeur haute V_{MIR-H} ou de valeur basse V_{MIR-L}, selon la logique suivante : si V_{vidéo} > V_{RAMP}, alors V_{MIR} = V_{MIR-H}, sinon V_{MIR} = V_{MIR-L}; la sortie de ce comparateur est reliée à l'électrode inférieure réfléchissante MIR du pixel Pᵢⱼ.

Chaque circuit de commande Cᵢⱼ comprend donc les entrées suivantes :
- des entrées mémoires, déjà décrites, reliées à des électrodes de colonnes Xᵢ ;
- des commandes d'accès W_MA et W_MB aux mémoires MA et MB, reliées à des électrodes de lignes, non représentées ; ainsi, tous les circuits de commande Cᵢⱼ d'une même ligne j partagent ces commandes d'accès ;
- une commande de sélection des mémoires SEL_MA_MB, et une entrée de référence RAMP, déjà décrites, reliées chacune à une électrode commune au panneau ; ainsi, tous les circuits de commande Cᵢⱼ de l'imageur 1 partagent la même commande de sélection des mémoires et le même signal de référence ;

On va maintenant décrire **un premier mode** de mise en oeuvre du procédé selon l'invention pour l'affichage d'une séquence d'images à l'aide du système d'affichage d'images qui vient d'être décrit.

La durée T_{F} de chaque image de cette séquence, ou durée de trame d'image, est divisée ici en deux séries de trois images primaires ; chaque série de trois images primaires correspond à une période T_{R} de rotation de la roue colorée. Comme indiqué précédemment, le temps alloué à l'éclairement de l'imageur par chaque couleur primaire lors d'un tour de roue colorée est ici T_{S1} = T_{S2} = TS3^{;} on a donc T_{R} = T_{S1} + T_{S2} + T_{S3} et T_{F} = 2 × T_{R} ; on a par exemple T_{F} = 20 ms. L'interface d'entrée 6 délivre aux moyens de contrôle 5 des séries de trois images primaires ; chaque image primaire est délivrée sous la forme d'un signal vidéo pour chaque pixel de cette image à afficher ; en référence à la figure 3, pendant l'affichage d'une première image primaire d'une série, grâce aux moyens de contrôle, on charge, dans les mémoires MA ou MB de chaque circuit de commande des pixels, les signaux vidéo d'affichage des pixels de la deuxième image primaire, qui est à afficher immédiatement après la première en cours d'affichage ; pour ce chargement, on procède par exemple en sélectionnant chaque ligne de pixels de l'imageur et, une ligne étant sélectionnée, à l'aide de la commande d'accès par exemple W_MA des mémoires MA, on ouvre l'accès des mémoires MA de chaque circuit de commande des pixels de cette ligne et, à l'aide des électrodes de colonne Xᵢ, on adresse à ces mémoires les valeurs des données vidéo des pixels de la ligne correspondante de l'image à afficher ; lorsque toute la deuxième image primaire à afficher est ainsi stockée dans la matrice active de l'imageur et que la durée d'éclairement T_{S1} dans la première couleur primaire est écoulée, à l'aide de la commande SEL_MA_MB de sélection des mémoires, on déclenche la délivrance par les multiplexeurs MUX de ces signaux vidéo V_{VIDEO} à l'une des entrées des comparateurs COMP ; simultanément, on envoie sur l'entrée de référence RAMP de ces comparateurs COMP un signal de rampe V_{RAMP} = R2 tel que représenté au graphique supérieur de la figure 4 ; il s'agit ici d'un signal linéaire croissant pendant la première moitié de la phase d'éclairement de l'imageur dans la deuxième couleur primaire, puis linéaire décroissant pendant la deuxième moitié de cette phase d'éclairement ; pendant que l'imageur est éclairé maintenant par la deuxième couleur primaire, chaque comparateur de circuit de commande Cᵢⱼ compare les signaux V _{VIDEO} et V_{RAMP}, et délivre un signal logique V_{MIR}; la forme du signal de rampe V_{RAMP} = R₂ implique ici, comme l'illustre le deuxième graphique de la figure 4, un centrage des phases d'activation des pixels, de durée d_{2-Pij}, sur la phase d'illumination de l'imageur par la deuxième couleur primaire, de durée T_{S2}. Le troisième graphique de la figure 4 donne la valeur du potentiel V_{ITO} appliqué à l'électrode supérieure transparente des valves électro-optiques : ce potentiel est ici égal à V_{MIR-H}. Le quatrième graphique de la figure 4 donne la tension V_{LC} appliquée aux bornes des valves optiques, qui est égale à V_{MIR} - V_{ITO}.

Pour chaque série d'images primaires à afficher, on obtient l'affichage de la troisième et de la première image primaire selon le même procédé, extrapolé du procédé d'affichage de la deuxième image primaire ; le graphique supérieur de la figure 4 donne le signal V_{RAMP} = R₁ appliqué pendant l'affichage de la première image primaire, qui est linéaire décroissant, et le signal V_{RAMP} = R₃ appliqué pendant l'affichage de la troisième image primaire, qui est linéaire décroissant ; le graphique « activation » de la figure 4 donne l'échelonnement des trois périodes d'activation des pixels qui en résulte : on voit que :
- la fin des phases d'activation de tous les pixels de la première image primaire de chaque série coïncide avec la fin de la phase d'illumination de l'imageur par la première image primaire ;
- le début des phases d'activation de tous les pixels de la troisième image primaire de chaque série coïncide avec le début de la phase d'illumination de l'imageur par la troisième image primaire.

Ainsi, si l'on définit, pour chaque pixel Pᵢⱼ de l'image couleur à afficher :
- d_{1-Pij}, d_{2-Pij}, d_{3-Pij} comme les durées d'activation de ce pixel pour l'affichage, respectivement, de la première, de la deuxième et de la troisième image primaire de ladite série,
- d_{Off-12-Pij} comme l'intervalle de temps entre la fin t_{Off-1-Pij} de l'activation de ce pixel P_{iJ} pour afficher la première image primaire et le début t_{On-2-Pij} de l'activation du même pixel Pᵢⱼ pour afficher cette deuxième image primaire,
- d_{Off-23-Pij} comme l'intervalle de temps entre la fin t_{Off-2-Pij} de l'activation de ce pixel Pᵢⱼ pour afficher la deuxième image primaire et le début t_{On-3-Pij} de l'activation du même pixel Pᵢⱼ pour afficher la troisième image primaire,
on constate que :
- on a la relation : d_{Off-12-Pij} + d_{2-Pij} + d_{Off-23-Pij} = T_{S2} ;
- du fait du centrage des phases d'activation des pixels pour l'affichage des deuxièmes images primaires de chaque série, on a d_{Off-12}-_{Pij} = d_{Off-23-Pij}.

Le procédé de pilotage qui vient d'être décrit permet de diminuer sensiblement les défauts de rupture de couleurs pour l'affichage de séquence vidéo.

A noter que l'utilisation de signaux de référence en forme de rampe pour le pilotage en modulation de durée d'émission des pixels d'un imageur est décrite dans l'art antérieur, par exemple dans le document US2001-026261.

On va maintenant décrire un **deuxième mode** de mise en oeuvre du procédé selon l'invention, toujours pour l'affichage d'une séquence d'images à l'aide du système d'affichage d'images qui vient d'être décrit.

La seule différence avec le premier procédé qui vient d'être décrit réside dans la forme du signal de référence V_{RAMP} ; ici, dans chaque série de trois images primaires, au lieu de la succession précédente R₁, R₂, R₃, on a, en référence à la figure 5, la succession R'₁ : linéaire décroissant, R'₂ : linéaire à nouveau décroissant, et R'₃ : linéaire croissant, de sorte que l'intervalle de temps d'_{Off-12-Pij} entre la fin de l'activation de chaque pixel Pᵢⱼ pour afficher la première image primaire, rouge, et le début de l'activation du même pixel Pᵢⱼ pour afficher la deuxième image primaire, verte, est toujours nul ; on a toujours la relation (d'_{Off-12-Pij} =0) + d'_{2-Pij} + d'_{Off23-Pij} = T_{S2} ; dans ce mode de réalisation, les phases d'activation de tous les pixels de la première image primaire, rouge , sont accolés aux phases d'activation de tous les pixels de la deuxième image primaire, verte ; on obtient également une diminution sensible des défauts de rupture de couleurs pour l'affichage de séquence vidéo. On va maintenant décrire un **troisième mode** de mise en oeuvre du procédé selon l'invention, toujours pour l'affichage d'une séquence d'images à l'aide du même système d'affichage d'images. La seule différence avec le premier procédé réside également dans la forme du signal de référence V_{RAMP} ; ici, dans chaque série de trois images primaires, au lieu de la succession R₁, R₂, R₃ du premier mode de réalisation, on a, en référence à la figure 6, la succession R"₁ = R'₁ : linéaire décroissant, R"₂ : linéaire croissant, et R"₃ = R'₃ : linéaire croissant, de sorte que l'intervalle de temps d"_{Off-23-Pij} entre la fin de l'activation de chaque pixel Pᵢⱼ pour afficher la deuxième image primaire, verte, et le début de l'activation du même pixel Pᵢⱼ pour afficher la troisième image primaire, bleue, est toujours nul ; on a toujours la relation d"_{Off-12-Pij} + d"_{2-Pij} + (d"O_{ff-23-Pij} =0) = T_{S2}; dans ce mode de réalisation, les phases d'activation de tous les pixels de la deuxième image primaire, verte, sont accolés aux phases d'activation de tous les pixels de la troisième image primaire, bleue ; on obtient également une diminution sensible des défauts de rupture de couleurs pour l'affichage de séquence vidéo.

Si, dans tous les modes de réalisation présentés, on a la relation d_{Off-12-Pij} + d_{2-Pij} + d_{Off-23-Pij} = T_{S2}, l'invention inclut également les cas où l'on aurait d_{Off-12-Pij} + d_{2-Pij} + d_{Off-23}-_{Pij} < T_{S2}.

Si, dans tous les modes de réalisation présentés, les phases d'activation de pixels de la première image primaire de chaque série se terminent toujours en même temps que la phase d'illumination de l'imageur par cette couleur primaire, et les phases d'activation de pixels de la troisième image primaire commencent toujours en même temps que la phase d'illumination de l'imageur par cette couleur primaire, l'invention inclut des cas où la fin ou le début de ces phases ne coïncident pas, du moment que la relation suivante est satisfaite : (d_{Off-12-Pij} + d_{Off-23-Pij}) < [T_{R} - (d_{1-Pij} + d_{2-Pij} + d_{3-Pij})]/2. A noter que cette relation est évidemment satisfaite dans tous les modes de réalisation qui viennent d'être présentés.

L'invention a été décrite en référence à une décomposition de chaque image d'une séquence vidéo en deux séries de trois images primaires successives de différentes couleurs primaires ; l'invention s'applique également aux cas de décomposition de chaque image en une seule série de trois images primaires, ou en plus de deux séries de trois images primaires ; les différentes séries peuvent avoir des durées différentes.

L'invention s'applique également aux cas où chaque série présente un nombre d'images primaires supérieur à trois, du moment qu'il s'en trouve trois successives dans chaque série pour appliquer le procédé selon l'invention ; par extension, parmi les couleurs primaires, on peut même compter une couleur de teinte blanche.

L'invention a été décrite en référence à un système d'affichage d'images où le séquencement des images primaires est assuré par une roue colorée ; d'autres modes de séquencement des images primaires peuvent être utilisés sans se départir de l'invention.

L'invention a été décrite en référence à un système d'affichage d'images par projection où les pixels activables de l'imageur sont des valves à cristaux liquides ; d'autres pixels activables peuvent être utilisés sans se départir de l'invention, comme les pixels à micromirroir (DMD) ou les pixels à diodes électroluminescentes, notamment lorsqu'ils sont pilotables en modulation de durée de manière analogique, comme décrit par exemple dans le document US6590549. A noter que dans le document WO2006/003091, les micromirroirs ne sont pas pilotables de manière analogique.

L'invention a été décrite en référence à un système d'affichage d'images par projection ; d'autres systèmes d'affichages d'images peuvent être utilisés pour mettre en oeuvre l'invention.

## Revendications

1. Procédé d'affichage d'une séquence d'images en couleur à l'aide d'un imageur (1) doté d'un réseau bidimensionnel de pixels activables, dans lequel, pour l'affichage d'au moins une image en couleur de ladite séquence, ladite image étant décomposée en au moins une série de trois images primaires successives de couleurs primaires différentes, on affiche successivement les pixels desdites trois images primaires de l'au moins une série par modulation de la durée d'activation desdits pixels correspondant de l'imageur, **caractérisé en ce que**, pour chaque série ayant une durée T_{R,} si l'on définit, pour chaque pixel Pᵢⱼ de ladite image couleur :
- d_{1-Pij}, d_{2-Pij}, d_{3-Pij} comme les durées d'activation dudit pixel pour l'affichage, respectivement, de la première, de la deuxième et de la troisième image primaire de ladite série,
- d_{Off-12-Pij} comme l'intervalle de temps entre la fin t_{Off-1-Pij} de l'activation dudit pixel Pᵢⱼ pour afficher ladite première image primaire de ladite série et le début t_{On-2-Pij} de l'activation du même pixel Pᵢⱼ pour afficher ladite deuxième image primaire de la même série,
- d_{Off-23-Pij} comme l'intervalle de temps entre la fin t_{Off-2-Pij} de l'activation dudit pixel Pᵢⱼ pour afficher ladite deuxième image primaire de ladite série et le début t_{On-3-Pij} de l'activation du même pixel Pᵢⱼ pour afficher ladite troisième image primaire de la même série,
- T_{S2} comme la durée maximum admissible d'activation des pixels dudit imageur pendant l'affichage de la deuxième image primaire,
on a, quel que soit ledit pixel Pᵢⱼ de l'imageur et pour chaque série, les relations : $\left({d}_{Off - 12 - Pij}+{d}_{Off - 23 - Pij}\right) < \left[{T}_{R}-\left({d}_{1 - Pij}+{d}_{2 - Pij}+{d}_{3 - Pij}\right)\right] / 2$ $\left({d}_{Off - 12 - Pij}+{d}_{Off - 23 - Pij}+{d}_{2 - Pij}\right) \leq {T}_{S ⁢ 2} .$

2. Procédé selon la revendication 1 **caractérisé en ce qu'**on a en outre la relation : d_{Off-12-Pij} = d_{Off-23-Pij}.

3. Procédé selon la revendication 1 **caractérisé en ce qu'**on a en outre la relation : d_{Off-12-Pij} = 0 et/ou d_{Off-23-Pij} = 0.

4. Procédé selon l'une quelconque des revendications 1 à 3 **caractérisé en ce que** la couleur primaire associée à ladite deuxième image primaire est de teinte verte.

5. Système d'affichage d'images comprenant un imageur matriciel (1) doté d'un réseau bidimensionnel de pixels activables et des moyens d'activation (5) desdits pixels **caractérisé en ce que** les moyens d'activation sont adaptés pour appliquer le procédé selon l'une quelconque des revendications précédentes.

6. Système selon la revendication 5 où les pixels activables dudit imageur sont formés par des valves électro-optiques, **caractérisé en ce qu'**il comprend en outre des moyens pour éclairer successivement ledit imageur par chaque couleur primaire.

7. Système selon la revendication 6 **caractérisé en ce que** lesdits moyens d'éclairement comprennent une source lumineuse (2) émettant dans lesdites trois couleurs primaires, des moyens optiques pour diriger la lumière émise par cette source sur le réseau de valves électro-optiques dudit imageur et une roue colorée (3) qui est interposée sur le trajet de cette lumière entre ladite source (2) et ledit imageur (1) et qui comprend des segments de filtres colorés (S1, S2, S3), chaque filtre étant adapté pour transmettre une des différentes couleurs primaires émises par la source (2).

8. Système selon l'une quelconque des revendications 6 à 7 **caractérisé en ce qu'**il comprend un objectif de projection (4) adapté et positionné pour réaliser l'image dudit imageur (1) sur une zone de projection.

## Claims

1. A method of displaying a sequence of color images using an imaging device (1) equipped with a two-dimensional matrix of active pixels in which, in order to display at least one color image from said sequence, said image being decomposed into at least one series of three successive primary images of different primary colors, the pixels of said three primary images from at least one series are successively displayed by modulating the activation duration of said corresponding pixels of the imaging device, **characterized in that**, for each series having a duration T_{R}, if the following definitions are made for each pixel Pᵢⱼ of said color image:
- d_{1-Pij}, d_{2-Pij}, d_{3-Pij} as the activation durations of said pixel for the display of the first, second and third primary image, respectively, of said series;
- d_{Off-12-Pij} as the time interval between the end t_{Off-1-Pij} of activation of said pixel Pᵢⱼ for displaying said first primary image from said series and the beginning t_{On-2-Pij} of activation of the same pixel Pᵢⱼ for displaying said second primary image from the same series; and
- d_{Off-23}-_{Pij} as the time interval between the end t_{Off-2-Pij} of activation of said pixel Pᵢⱼ for displaying said second primary image from said series and the beginning t_{On-3}-_{Pij} of activation of the same pixel Pᵢⱼ for displaying said third primary image from the same series;
- T_{S2} as the maximum admissible duration of pixel activation of said imaging device during the display of the second primary image,
then, for any said pixel Pᵢⱼ of the imaging device and for each series, the following relations hold: $\left({d}_{O ⁢ f ⁢ f - 12 - P ⁢ i ⁢ j}+{d}_{O ⁢ f ⁢ f - 23 - P ⁢ i ⁢ j}\right) < \left[{T}_{R}-\left({d}_{1 - P ⁢ i ⁢ j}+{d}_{2 - P ⁢ i ⁢ j}+{d}_{3 - P ⁢ i ⁢ j}\right)\right] / 2 ,$and $\left({d}_{O ⁢ f ⁢ f - 12 - P ⁢ i ⁢ j}+{d}_{O ⁢ f ⁢ f - 23 - P ⁢ i ⁢ j}+{d}_{2 - P ⁢ i ⁢ j}\right) \leq {T}_{S ⁢ 2} .$

2. The method as claimed in claim 1, **characterized in that** it furthermore holds that: d_{Off-12-Pij} = d_{Off-23-Pij}.

3. The method as claimed in claim 1, **characterized in that** it furthermore holds that: d_{Off-12-Pij} = 0 and/or d_{Off-23-Pij} = 0.

4. The method as claimed in any one of claims 1 to 3, **characterized in that** the hue of the primary color associated with said second primary image is green.

5. An image display system comprising a matrix imaging device (1) equipped with a two-dimensional matrix of active pixels and means for activating (5) said pixels, **characterized in that** they are suitable for applying the method as claimed in any one of the preceding claims.

6. The system as claimed in claim 5, in which the active pixels of said imaging device are formed by electro-optical valves, **characterized in that** it furthermore comprises means for successively illuminating said imaging device with each primary color.

7. The system as claimed in claim 6, **characterized in that** said illumination means comprise a light source (2) emitting said three primary colors, optical means for directing the light emitted by this source onto the matrix of electro-optical valves of said imaging device and a color wheel (3) that is placed in the path of this light between said source (2) and said imaging device (1) and which comprises colored filter segments (S1, S2, S3), each filter being suited to transmit one of the various primary colors emitted by the source (2).

8. The system as claimed in either of claims 6 or 7, **characterized in that** it comprises a projection lens (4) that is suitable and positioned for producing the image of said imaging device (1) on a projection area.

## Patentansprüche

1. Verfahren zur Anzeige einer Sequenz von Farbbildern mit Hilfe eines Bildgebers (1) mit einem bidimensionalen Gitter von aktivierbaren Pixeln, bei dem zur Anzeige mindestens eines Farbbildes der Sequenz bei in mindestens eine Serie von drei aufeinander folgenden Primärbildern mit unterschiedlichen Primärfarben zerlegtem Bild die Pixel der drei Primärbilder der mindestens einen Serie durch Modulation der Dauer der Aktivierung der entsprechenden Pixel des Bildgebers angezeigt werden, **dadurch gekennzeichnet, dass** für jede Serie mit einer Dauer T_{R}, wenn für jedes Pixel Pᵢⱼ des Farbbildes
- d_{1-Pij}, d_{2-Pij}, d_{2-Pij} als die Dauern der Aktivierung des Pixels für die Anzeige des ersten, des zweiten beziehungsweise des dritten Primärbilds der Reigenfolge definiert sind,
- d_{Off-12-Pij} als die Zeitspanne zwischen dem Ende t_{Off-1-Pij} der Aktivierung des Pixels Pᵢⱼ zur Anzeige des ersten Primärbilds der Serie und dem Anfang t_{On-2-Pij} der Aktivierung desselben Pixels Pᵢⱼ zur Anzeige des zweiten Primärbildes derselben Serie definiert ist,
- d_{Off-23-Pij} als die Zeitspanne zwischen dem Ende t_{Off-2-Pij} der Aktivierung des Pixels Pᵢⱼ zur Anzeige des zweiten Primärbilds der Serie und dem Anfang t_{On-3-Pij} der Aktivierung desselben Pixels Pᵢⱼ zur Anzeige des dritten Primärbildes derselben Serie definiert ist,
- T_{S2} als die maximal zulässige Dauer der Aktivierung der Pixel des Bildgebers während der Anzeige des zweiten Primärbilds definiert ist,
dann für jedes beliebige Pixel Pᵢⱼ des Bildgebers und für jede Serie sich folgende Beziehungen ergeben: $\left({d}_{O ⁢ f ⁢ f - 12 - P ⁢ i ⁢ j}+{d}_{O ⁢ f ⁢ f - 23 - P ⁢ i ⁢ j}\right) < \left[{T}_{R}-\left({d}_{1 - P ⁢ i ⁢ j}+{d}_{2 - P ⁢ i ⁢ j}+{d}_{3 - P ⁢ i ⁢ j}\right)\right] / 2$$\left({d}_{O ⁢ f ⁢ f - 12 - P ⁢ i ⁢ j}+{d}_{O ⁢ f ⁢ f - 23 - P ⁢ i ⁢ j}+{d}_{2 - P ⁢ i ⁢ j}\right) \leq {T}_{S ⁢ 2} .$

2. Verfahren nach Anspruch 1, **dadurch gekennzeichnet, dass** sich ferner die Beziehung d_{Off-12-Pij} = d_{Off-23-Pij} ergibt.

3. Verfahren nach Anspruch 1, **dadurch gekennzeichnet, dass** sich ferner die Beziehungen d_{Off-12-Pij} = 0 und/oder d_{Off-23 Pij} = 0 ergeben.

4. Verfahren nach einem der Ansprüche 1 bis 3, **dadurch gekennzeichnet, dass** die dem zweiten Primärbild zugeordnete Primärfarbe grün ist.

5. System zur Anzeige von Bildern, umfassend einen Matrix-Bildgeber (1) mit einem bidimensionalen Gitter von aktivierbaren Pixeln und Mittel zur Aktivierung (5) der Pixel, **dadurch gekennzeichnet, dass** die Aktivierungsmittel geeignet sind, um das Verfahren nach einem der vorhergehenden Ansprüche anzuwenden.

6. System nach Anspruch 5, bei dem die aktivierbaren Pixel des Bildgebers durch elektrooptische Ventile gebildet sind, **dadurch gekennzeichnet, dass** es ferner Mittel zur sukzessiven Beleuchtung des Bildgebers durch jede Primärfarbe umfasst.

7. System nach Anspruch 6, **dadurch gekennzeichnet, dass** die Beleuchtungsmittel eine in den drei Primärfarben emittierende Lichtquelle (2), optische Mittel, um das von dieser Quelle emittierte Licht auf das Gitter von elektrooptischen Ventilen des Bildgebers zu richten, und ein Farbrad (3) umfassen, das auf dem Weg dieses Lichts zwischen der Quelle (2) und dem Bildgeber (1) angeordnet ist und Farbfiltersegmente (S1, S2, S3) umfasst, wobei jeder Filter geeignet ist, um eine der verschiedenen, von der Quelle (2) emittierten Primärfarben durchzulassen.

8. System nach einem der Ansprüche 6 bis 7, **dadurch gekennzeichnet, dass** es ein Projektionsobjektiv (4) umfasst, das geeignet und positioniert ist, um das Bild des Bildgebers (1) auf einem Projektionsbereich zu realisieren.
